# DEMANDE DE BREVET EUROPEEN

(11) **EP 4 756 355 A1**
(43) Date de publication de la demande: **10.06.2026**
(21) Numéro de dépôt: 25220658.6
(22) Date de dépôt: 04.12.2025
(51) Int. Cl.: F41F 3/04

(54) **DISPOSITIF MODULAIRE DE LANCEMENT DE MUNITIONS COMPRENANT UN DISPOSITIF D'ATTÉNUATION DU JET PYROTECHNIQUE D'UNE MUNITION**

(30) Priorité: 05.12.2024 FR 2413496
(71) Demandeur: NAVAL Group, 75015 Paris (FR)
(72) Inventeur: TAMISIER, Luc, 16600 RUELLE SUR TOUVRE (FR); LOIRET, David, 16600 RUELLE SUR TOUVRE (FR); TISSEYRE, Guillaume, 16600 RUELLE SUR TOUVRE (FR)
(74) Mandataire: Lavoix

(57) **Abrégé**

Le système modulaire de lancement (1) de munitions (20) comprend au moins un caisson de réception (4) de munitions formant au moins un canal de tir (18) d'une munition (20) émettant un jet pyrotechnique (24) selon une direction longitudinale (L), le système modulaire comprenant en outre au moins un dispositif d'atténuation (32).

Ledit dispositif d'atténuation (32) comprend au moins un élément brise-jet (35) agencé pour séparer le jet pyrotechnique (24) issu de la munition (20) en au moins deux sous-jets (35) s'étendant chacun selon une direction différente de l'autre sous-jet (35) et de la direction longitudinale (L).

## Description

La présente invention concerne un système modulaire de lancement de munitions, du type comprenant au moins un caisson de réception de munitions formant au moins un canal de tir d'une munition émettant un jet pyrotechnique selon une direction longitudinale, le système modulaire comprenant en outre au moins un dispositif d'atténuation.

L'invention concerne également une plateforme navale comprenant au moins un tel système modulaire de lancement de munitions.

De tels systèmes modulaires de lancement de munitions sont généralement montés sur un bâtiment, tel qu'une plateforme navale ou un véhicule, et sont agencés pour permettre le lancement de différents types de munitions afin d'adapter la réponse du bâtiment ou véhicule à une menace ou à son environnement. De tels systèmes modulaires de lancement sont ainsi par exemple adaptés pour lancer sélectivement des roquettes, des missiles ou encore des engins volants d'attaque et/ou d'observations, tels que des drones.

Lors du tir de certaines munitions, celles-ci émettent un jet pyrotechnique vers l'extérieur du système modulaire de lancement de munitions. Un tel jet pyrotechnique présente une température et une pression élevées et entraîne l'éjection à grande vitesse de particules solides ou en fusion.

Du fait du peu de place disponible sur une plateforme navale, le jet pyrotechnique des munitions impacte une ou plusieurs surfaces d'éléments ou de parois s'étendant autour du système modulaire de lancement en une zone concentrée, ce qui entraîne un endommagement de ces surfaces surtout lors de tirs répétés de munitions. En outre, le jet pyrotechnique d'une munition est susceptible d'endommager les autres munitions placées dans caisson de réception.

L'un des buts de l'invention est de pallier ces inconvénients en proposant un système modulaire de lancement de munitions permettant d'atténuer l'effet du jet pyrotechnique généré lors du tir d'une munition.

A cet effet, l'invention concerne un système modulaire de lancement de munitions du type précité, dans lequel ledit dispositif d'atténuation comprend au moins un élément brise-jet agencé pour séparer le jet pyrotechnique issu de la munition en au moins deux sous-jets s'étendant chacun selon une direction différente de l'autre sous-jet et de la direction longitudinale.

En brisant le jet pyrotechnique d'une munition et en divisant celui-ci en plusieurs sous-jet, il est possible de diffuser l'impact du jet pyrotechnique sur une surface et d'éviter ainsi que cet impact soit concentré en une zone particulière de la surface. Le changement de direction des sous-jets présente également l'avantage de créer des pertes de charge dans chaque sous jet. Ces pertes de charge se traduisent notamment par une décélération du flux de gaz et des particules et donc une diminution de l'endommagement de la surface. En outre, l'effet de chaque sous-jet sur la zone impactée est atténué par rapport au jet pyrotechnique complet. De plus, le dispositif d'atténuation permet d'évacuer ou de piéger les particules solides ou en fusion contenues dans le jet pyrotechnique, de sorte que celles-ci ne sont pas susceptibles d'endommager les autres munitions reçues dans le caisson de réception.

Le système modulaire de lancement selon l'invention peut comprendre une ou plusieurs des caractéristiques suivantes, considérées seules ou selon toute combinaison techniquement envisageable :
- le dispositif d'atténuation comprend un corps principal comprenant une paroi tubulaire s'étendant selon un axe sensiblement parallèle à la direction longitudinale entre une entrée du jet pyrotechnique et une sortie du jet pyrotechnique, l'élément brise-jet s'étendant au moins dans ou en regard de la sortie selon la direction longitudinale et comprenant au moins une surface de déflection inclinée par rapport à l'axe du corps principal ;
- l'élément brise-jet comprend une pluralité d'aubes s'étendant autour de l'axe du corps principal, chaque aube comprenant une surface de déflection s'étendant de l'axe du corps principal à la paroi tubulaire du corps principal, les aubes étant écartées les unes des autres et définissant entre elles une pluralité de canaux de passage des sous-jets du jet pyrotechnique à la sortie du corps principal ;
- les canaux de passage orientent les sous-jets selon des directions divergentes s'écartant de l'axe du corps principal selon la direction longitudinale allant de l'entrée à la sortie du corps principal ;
- la surface de déflection de l'élément brise-jet présente une forme sensiblement conique s'étendant selon l'axe du corps principal, ladite surface de déflection s'étendant en regard de la sortie du corps principal et s'évasant selon la direction allant de l'entrée à la sortie du corps principal ;
- l'élément brise-jet est monté sur un arbre s'étendant dans le corps principal selon l'axe dudit corps principal, l'élément brise-jet étant mobile en translation sur ledit arbre entre une position fermée, dans laquelle l'élément brise-jet ferme la sortie du corps principal, et une position ouverte, dans laquelle l'élément brise-jet est écarté de la sortie du corps principal, l'élément brise-jet se déplaçant de la position fermée à la position ouverte sous l'effet du jet pyrotechnique ;
- le dispositif d'atténuation comprend un élément de contrainte contraignant l'élément brise-jet vers la position fermée ;
- le caisson de réception forme une pluralité de canaux de tir de munition, l'élément brise-jet du dispositif d'atténuation s'étendant dans le trajet des jets pyrotechniques issus des munitions placées dans les canaux de tir, chaque jet pyrotechnique étant séparé en au moins deux sous-jets s'étendant chacun selon une direction différente de l'autre sous-jet et de la direction longitudinale par ledit élément brise-jet ;
- l'élément brise-jet comprend au moins deux surfaces de déflection s'étendant selon des directions de déflection différentes l'une de l'autre et de la direction longitudinale, chaque surface de déflection guidant un des sous-jets des jets pyrotechniques selon leur direction de déflection.

Selon un autre aspect, l'invention concerne une plateforme navale comprenant au moins un système modulaire de lancement de munitions tel que décrit ci-dessus.

L'invention apparaîtra plus clairement à la lecture de la description qui va suivre, donnée uniquement à titre d'exemple non limitatif, et faite en référence aux dessins annexés dans lesquels :
[Fig 1] - la Fig. 1 est une représentation schématique en perspective d'un système modulaire de lancement de munitions,
[Fig 2] - la Fig. 2 est une représentation schématique en perspective d'une pluralité de dispositifs d'atténuation selon un mode de réalisation de l'invention, pouvant être utilisés dans un système modulaire de lancement de la Fig. 1,
[Fig 3] - la Fig. 3 est une représentation schématique en perspective d'un des dispositifs d'atténuation de la Fig. 2,
[Fig 4] - la Fig. 4 est une représentation schématique en perspective de l'effet produit par un dispositif d'atténuation de la Fig. 2,
[Fig 5] - la Fig. 5 est une représentation schématique en perspective d'un dispositif d'atténuation selon un autre mode de l'invention,
[Fig 6] - la Fig. 6 est une représentation schématique en perspective écorchée du dipsositif d'atténuation de la Fig. 5,
[Fig 7] - la Fig. 7 est une représentation schématique en perspective d'une pluralité de dispositifs d'atténuation selon un autre mode de réalisation de l'invention, et
[Fig 8] - la Fig. 8 est une représentation schématique en perspective d'une pluralité de dispositifs d'atténuation selon encore un autre mode de réalisation de l'invention.

En référence à la Fig. 1, on décrit un système modulaire de lancement 1 de munitions comprenant principalement un châssis 2 et au moins un caisson de réception 4 de munitions. Un tel système modulaire de lancement 1 est par exemple installé sur une plateforme navale notamment à usage militaire, telle qu'un bâtiment naval militaire, un navire de guerre ou autre. Il est cependant entendu que le système modulaire 1 est adapté pour être installé sur un autre type de plateforme, telle qu'un véhicule militaire terrestre ou un bâtiment fixe naval ou terrestre. Un tel système modulaire de lancement 1 est agencé pour lancer ou tirer des munitions à distance de la plateforme sur laquelle il est installé, notamment différents types de munitions en fonction de la ou des cibles identifiées autour de la plateforme. Ces munitions sont par exemples des roquettes, des missiles ou autres. Ces munitions incluent également des engins volants d'attaque et/ou d'observations, tels que des drones.

Le châssis 2 est agencé pour recevoir le caisson de réception 4 de sorte que les munitions contenues dans le caisson de réception 4 peuvent être tirées lorsque le caisson de réception 4 est reçu dans le châssis 2. A cet effet, le châssis 2 définit au moins un logement accueillant le caisson de réception 4. Selon un mode de réalisation, le châssis 2 est agencé pour recevoir plusieurs caissons de réception 4 et définit alors autant de logements 6.

Le châssis 2 présente par exemple une forme sensiblement parallélépipédique et est délimité par une pluralité de parois définissant entre elles le ou les logements. Plus particulièrement, le châssis 2 s'étend selon une direction longitudinale L, correspondant à la longueur du châssis 2, une direction transversale T, sensiblement perpendiculaire à la direction longitudinale L et correspondant à la largeur du châssis 2, et selon une direction d'élévation Z, sensiblement perpendiculaire aux directions longitudinale L et transversale T et correspondant à la hauteur du châssis 2. Le châssis 2 est délimité par une paroi inférieure 6 et une paroi supérieure 8 écartées l'une de l'autre selon la direction d'élévation Z et par deux parois latérales 10 écartées l'une de l'autre selon la direction transversale T et reliant les parois inférieure 6 et supérieure 8. Le châssis 2 est ouvert à au moins une de ses extrémités longitudinales de sorte à libérer un accès au(x) logement(s) 6. Selon un mode de réalisation de la Fig. 1, le châssis 2 comprend deux logements inférieurs et deux logements 6 supérieurs pour recevoir quatre caissons de réception 4.

Lorsqu'un ou plusieurs caissons de réception 4 sont reçus dans le ou les logements correspondants, les munitions peuvent être tirées l'extrémité longitudinale ouverte du châssis 2. Avantageusement, la direction de tir de ces munitions est ajustable par rapport à la plateforme sur laquelle le système modulaire de lancement 1 est installé. A cet effet, le système modulaire de lancement 1 comprend par exemple un socle 12 sur lequel le châssis 2 est monté de façon mobile en rotation autour d'un premier axe de rotation R1 s'étendant selon la direction transversale T. Une telle rotation permet d'ajuster la direction de tir selon la direction d'élévation Z. En d'autres termes, cette rotation permet d'ajuster l'angle de tir des munitions, par exemple par rapport au pont de la plateforme navale sur laquelle le système modulaire de lancement 1 est installé. Selon un mode de réalisation, le socle 12 est lui-même monté mobile en rotation autour d'un deuxième axe de rotation R2 s'étendant selon la direction d'élévation Z. Une telle rotation permet d'orienter la direction de tir des munitions selon la direction transversale, c'est-à-dire vers la droite ou la gauche de la plateforme recevant le système modulaire 1 de lancement. Le socle 12 présente par exemple la forme d'une fourche comprenant deux bras 14 écartés l'un de l'autre selon la direction transversale T et recevant entre eux le châssis 2. Chaque paroi latérale 10 du châssis 2 est articulée à l'un des bras 14 autour du premier axe de rotation R1 et les bras 14 sont montés sur une base 16 de façon mobile en rotation autour du deuxième axe de rotation R2, la base 16 étant solidaire de la plateforme recevant le système modulaire 1 de lancement.

Le caisson de réception 4 de munitions est agencé pour recevoir des munitions 20 d'un certain type, tel que des roquettes ou des missiles comme décrit précédemment. A cet effet, le caisson de réception 4 présente la forme d'une boîte, par exemple de forme sensiblement parallélépipédique, définissant un ou plusieurs canaux de tir 18, chaque canal de tir 18 recevant une munition 20 (une seule est représentée sur la Fig. 1) prête à être tirée. Lorsque le caisson de réception 4 est reçu dans un logement du châssis 2, le canal de tir 18 débouche vers l'extérieur du système modulaire de lancement 1 au niveau de l'extrémité longitudinale ouverte du châssis 2, comme représenté sur la Fig. 1.

Chaque canal de tir 18 présente par exemple une forme sensiblement tubulaire s'étendant selon la direction longitudinale L. D'un caisson de réception 4 à un autre, les canaux de tir 18 ne sont pas nécessairement identiques, mais sont adaptés, notamment en termes de dimensions, plus particulièrement de diamètre, aux munitions 20 reçues dans les canaux de tir 18.

Au moins certaines des munitions 20 sont propulsées, par exemple au moyen d'un propulseur 22, ce qui entraîne la génération d'un jet pyrotechnique 24 dans les canaux de tir 18 recevant ces munitions lors de leur tir. Dans un canal de tir 18, un tel jet pyrotechnique 24 s'étend selon la direction longitudinale L à l'opposé de la tête de la munition 20, c'est-à-dire que le jet pyrotechnique 24 est orienté vers une extrémité arrière 26 du canal de tir 18 opposée à une bouche 28 du canal de tir 18 par laquelle est tirée par la munition 20. Le jet pyrotechnique 24 est formé par exemple de gaz de combustion à haute température et haute pression, le gaz contenant en outre des particules solides ou en fusion. Par conséquent, ce jet pyrotechnique 24 est évacué par l'extrémité arrière 26 du canal de tir 18 et impacte la surface 30 située en regard du système modulaire de lancement 1 à l'opposé de la bouche 28, par exemple une paroi ou le pont de la plateforme navale sur laquelle le système modulaire de lancement 1 est installé.

Pour éviter que cette surface 30 ne soit dégradée par le jet pyrotechnique, le système modulaire de lancement 1 comprend au moins un dispositif d'atténuation 32 agencé pour briser le jet pyrotechnique 24, c'est-à-dire pour séparer ce jet en au moins deux sous-jets 34 dont l'impact sur la surface 30 est amoindri comparé au jet pyrotechnique 24 dans son ensemble. A cet effet, le dispositif d'atténuation 32 comprend au moins un élément brise-jet 35 agencé pour séparer le jet pyrotechnique 24 s'étendant selon la direction longitudinale L en au moins deux sous-jets 34 s'étendant chacun selon une direction différente de l'autre sous-jet 34 et de la direction longitudinale L, comme représenté sur la Fig. 4. Le changement de direction des sous-jets 34 présente également l'avantage de créer des pertes de charge dans chaque sous jet. Ces pertes de charge se traduisent notamment par une décélération du flux de gaz et des particules et donc une diminution de l'endommagement de la surface 30.

Selon les modes de réalisation représentés sur les Figs. 2 à 6, le système modulaire de lancement 1 comprend un dispositif d'atténuation 32 par canal de tir 18, tandis que selon les modes de réalisation des Figs. 7 et 8 qui seront décrits ultérieurement, le système modulaire de lancement 1 comprend un dispositif d'atténuation 32 pour une pluralité de canaux de tir 18.

Un dispositif d'atténuation 32 selon le mode de réalisation représenté sur les Figs. 2 et 3 va à présent être décrit.

Le dispositif d'atténuation 32 comprend un corps principal 36 comprenant une paroi tubulaire s'étendant selon un axe sensiblement parallèle à la direction longitudinale L entre une entrée 38 du jet pyrotechnique 24 et une sortie 40 du jet pyrotechnique 24. Le corps principal 36 présente par exemple un diamètre sensiblement égal à celui d'un canal de tir 18 et l'entrée 38 du jet pyrotechnique 24 est placée en regard de l'extrémité arrière 26 du canal de tir 18 de sorte que le jet pyrotechnique 24 sortant par l'extrémité arrière 26 du canal de tir 18 entre dans le corps principal 36 par l'entrée 38 et est guidé dans le corps principal 36 jusqu'à la sortie 40 du jet pyrotechnique 24. Le corps principal 36 et le canal de tir 18 sont par exemple plus particulièrement agencés pour l'ensemble du jet pyrotechnique 24 entre dans le corps principal 36. A cet effet, le corps principal 36 est par exemple monté directement sur l'extrémité arrière 26 du canal de tir 18 ou est placé immédiatement en regard de l'extrémité arrière 26, par exemple en étant appliqué contre celle-ci. Selon le mode de réalisation de la Fig. 2, chaque canal de tir 18 débouche dans un dispositif d'atténuation 32, les corps principaux 36 de ces dispositifs d'atténuation 32 étant montés sur une ou plusieurs plaques 42 montées sur le châssis 2 et placées contre un caisson de réception 4 du côté de l'extrémité arrière 26 des canaux de tir 18. Un tel montage permet de placer les dispositifs d'atténuation 32 immédiatement à l'extrémité arrière 26 des canaux de tirs 18 sans connexion mécanique entre le caisson de réception 4 et les dispositifs d'atténuation 32, ce qui facilite l'extraction du caisson de réception 4 du châssis 2 lors des opérations de rechargement en munitions ou de remplacement du caisson de réception 4.

L'élément brise-jet 35 s'étend au moins dans ou en regard de la sortie 40 selon la direction longitudinale L et comprend au moins une surface de déflection 44 inclinée par rapport à l'axe du corps principal 36. La forme d'une telle surface de déflection 44 est agencée pour dévier les parties du jet pyrotechnique 24 s'écoulant le long de cette surface par rapport à la direction longitudinale L de sorte à former au moins deux sous-jets 34 s'étendant deux directions différentes l'une de l'autre et différentes de la direction longitudinale L.

Selon le mode de réalisation des Figs. 2 et 3, l'élément brise-jet 35 comprend plusieurs surfaces de déflection 44 s'étendant selon des directions différentes dans le corps principal 36 de sorte à dévier différentes parties du jet pyrotechnique 24 selon des directions différentes. A cet effet, comme plus particulièrement visible sur la Fig. 3, l'élément brise-jet 35 comprend une pluralité d'aubes 46 s'étendant autour de l'axe du corps principal 36, chaque aube 46 comprenant une surface de déflection 44 s'étendant de l'axe du corps principal 36 à la paroi tubulaire du corps principal 36. Les aubes 46 sont écartées les unes des autres et définissent entre elles une pluralité de canaux de passage des sous-jets 34 du jet pyrotechnique 24 à la sortie 40 du corps principal 36. Les différents canaux de passage s'étendent selon des directions différentes de sorte que les sous-jets 34 sortant de ces canaux de passage sont orientés selon ces différentes directions, qui sont également différentes de la direction longitudinale L. Ainsi, les sous-jets 34 sont orientés selon des directions divergentes s'écartant de l'axe du corps principal 36 à la sortie 40 du corps principal 36. Les aubes présentent par exemple des surfaces de déflection 44 incurvées sensiblement parallèles les unes aux autres de sorte à présenter une forme de corolle à la sortie 40 du corps principal 36, les aubes formant les « pétales » de la corolle et les canaux de passage s'étendant entre ces différents pétales. Il est entendu que la forme des aubes 46 représentés sur la Fig. 3 est donnée à titre d'exemple et que d'autres formes sont envisageables. En particulier, sur la Fig. 3, toutes les aubes ont une forme identique, mais des aubes présentant des formes différentes les unes des autres peuvent également être envisagées.

Selon un mode de réalisation, les aubes 46 s'étendent sensiblement sur toute la longueur du corps principal 36, de l'entrée 38 à la sortie 40 de celui-ci et forment une spirale autour de l'axe du corps principal 36.

Selon le mode de réalisation des Figs. 5 et 6, en dehors de l'élément brise-jet 35, le dispositif d'atténuation 32 présente la même structure que celui du mode de réalisation des Figs. 2 et 3. Ainsi, le dispositif d'atténuation 32 comprend également un corps principal 36 comprenant une paroi tubulaire d'un diamètre sensiblement égal à celui d'un canal de tir 18 et chaque canal de tir 18 est pourvu d'un dispositif d'atténuation 32. Seules les différences entre le dispositif d'atténuation 32 du mode de réalisation des Figs. 5 et 6 par rapport à celui des Figs. 2 et 3 vont à présent être décrites.

La surface de déflection 44 de l'élément brise-jet 35 présente une forme sensiblement conique s'étendant selon l'axe du corps principal 36 en regard de la sortie 40 du corps principal 36. La surface de déflection 44 s'évase selon la direction allant de l'entrée 38 à la sortie 40 du corps principal 36, c'est-dire que son diamètre augmente en s'éloignant de la sortie 40 du corps principal 36. Ainsi, le jet pyrotechnique 24 s'écoulant le long de la surface de déflection 44 « s'épanouit » en une pluralité de directions s'écartant de la direction longitudinale L dans le sens allant de l'entrée vers la sortie du cops principal 36, comme représenté sur la Fig. 4. En d'autres termes, le jet pyrotechnique 24 se sépare en une infinité de sous-jets 34 s'écartant les uns des autres à mesure qu'ils s'éloignent de la sortie 40 du corps principal 36.

Comme plus particulièrement visible sur la Fig. 6, l'élément brise-jet 35 est par exemple monté sur un arbre 48 s'étendant dans le corps principal 36 selon l'axe du corps principal 36. L'arbre 48 est par exemple connecté à la paroi tubulaire du corps principal 36 par une pluralité de bras 50 s'étendant sensiblement radialement de la paroi tubulaire à l'arbre 48. L'arbre 48 s'étend en saillie hors de la sortie 40 du corps principal 36 selon la direction longitudinale L et l'élément brise-jet 35 est monté l'extrémité de l'arbre 48 de sorte à former un passage entre la sortie 40 du corps principal 36 et la surface de déflection 44 de l'élément brise-jet 35.

Selon un mode de réalisation, l'élément brise-jet 35 est mobile en translation selon la direction longitudinale L sur l'arbre 48 entre une position fermée (non représentée), dans laquelle l'élément brise-jet 35 obture la sortie 40 du corps principal 36, et une position ouverte (Figs. 5 et 6), dans laquelle l'élément brise-jet 35 est écarté de la sortie 40 du corps principal 36 et définit le passage susmentionné entre la sortie 40 et la surface de déflection 44. Le déplacement de l'élément brise-jet 35 de la position fermée à la position ouverte est déclenché lors du tir de la munition présente dans le canal de tir 18 correspondant sous l'effet du jet pyrotechnique 24 poussant sur la surface de déflection 44 de l'élément brise-jet 35. Un élément de contrainte 52 peut en outre être agencé pour contraindre l'élément brise-jet 35 vers sa position fermée de sorte à ramener l'élément brise-jet 35 dans la position fermée après que le jet pyrotechnique 24 cesse d'appliquer une force sur la surface déflection 44 déplaçant l'élément brise-jet 35 vers la position ouverte. L'élément de contrainte 52 est par exemple formé par un ressort hélicoïdal s'étendant autour de l'arbre 48 et appliquant une force sur l'élément brise-jet 35 selon la direction longitudinale L dans le sens allant de la sortie 40 vers l'entrée 38 du corps principal, comme représenté sur les Figs. 5 et 6. Ainsi, le dispositif d'atténuation 32 selon ce mode de réalisation agit comme une soupape évacuant et dispersant le jet pyrotechnique 24 lors du tir d'une munition 20.

Les modes de réalisation représentés sur les Figs. 7 et 8, dans lesquels un même dispositif d'atténuation 32 est utilisé pour une pluralité de canaux de tir 18 vont à présent être décrits.

Selon ces modes de réalisation, plusieurs canaux de tir 18, voire tous les canaux de tirs 18 d'un ou de plusieurs caissons de réception 4 débouchent dans le corps principal 36 du dispositif d'atténuation 32, dont la forme est agencée en conséquence. Ainsi, le corps principal 36 est par exemple formé par une armature, ou un cadre, monté sur l'extrémité longitudinale du châssis 2 à l'opposé de l'ouverture par laquelle les munitions 20 sortent du système modulaire de lancement 1 lors de leur tir.

Selon ces modes de réalisation, l'élément brise-jet 35 du dispositif d'atténuation 32 s'étend dans le trajet des jets pyrotechniques 24 issus des munitions 20 placées dans les canaux de tir 18 débouchant dans le corps principal 36. Chaque jet pyrotechnique 24 est alors séparé en au moins deux sous-jets 34 s'étendant chacun selon une direction différente de l'autre sous-jet et de la direction longitudinale L par un même élément brise-jet 35 commun aux différents jets pyrotechniques 24. La ou les surfaces de déflection 44 s'étendent par exemple selon la direction transversale T et selon la direction d'élévation Z en travers du corps principal 36 et leur forme est agencée pour que tous les jets pyrotechniques 24 rencontrent et s'écoulent le long d'une surface de déflection 44 et se séparent en deux ou plus sous-jets 34 s'étendant selon des directions différentes entre elles et de la direction longitudinale L. Ainsi, l'élément brise-jet 35 comprend au moins deux surfaces de déflection 44 s'étendant selon des directions de déflection différentes l'une de l'autre et de la direction longitudinale, chaque surface de déflection 44 guidant un des sous-jets 34 des jets pyrotechniques 24 selon leur direction de déflection.

Selon le mode de réalisation représenté sur la Fig. 7, l'élément brise-jet 35 comprend une pluralité de surfaces de déflection 44 incurvées vers le haut et vers le bas selon la direction d'élévation Z de sorte à disperser les sous-jets 34 selon la direction d'élévation Z. Plus particulièrement, selon l'exemple de la Fig. 7, les surfaces de déflection 44 s'étendant en regard d'une ou plusieurs rangées supérieures de canaux de tir 18 sont incurvées vers le haut dans le sens allant de l'entrée 38 vers la sortie 40 et les surfaces de déflection 44 s'étendant en regard d'une ou plusieurs rangées inférieures de canaux de tir 18 sont incurvées vers le bas dans le sens allant de l'entrée 38 vers la sortie 40. Ainsi, les surfaces de déflection 44 orientées vers le haut forment entre elles des canaux orientant les jets pyrotechniques 24 vers le haut et les surfaces de déflection 44 orientées vers le bas forment entre elles des canaux orientant les jets pyrotechniques 24 vers le bas.

Selon le mode de réalisation représenté sur la Fig. 8, l'élément brise-jet 35 comprend une pluralité de surfaces de déflection 44 comprenant chacune au moins un changement direction en allant de l'entrée vers la sortie du corps principal 36. Ainsi, chaque surface de déflection 44 comprend par exemple un premier tronçon orienté vers le haut selon la direction d'élévation Z et un deuxième tronçon orienté vers le bas selon la direction d'élévation Z. Chaque surface de déflection 44 présente ainsi la forme d'un V tourné vers le bas. Les surfaces de déflection 44 forment alors entre des canaux orientés d'abord vers le haut puis vers le bas. Une tel forme favorise l'éclatement des jets pyrotechniques 24 selon différentes directions lorsque ceux-ci frappent les surfaces de déflection 44. En outre, les canaux, en changeant de direction, forment des pièges à particules, dans lesquels les particules solides ou en fusion contenues dans les jets pyrotechniques 24 sont retenues lorsque les jets pyrotechniques 2 circulent dans les canaux.

Il convient à nouveau de noter que les formes de surfaces de déflection 44 montrées sur les Figs 7 et 8 ne sont données qu'à titre d'exemple et que d'autres formes peuvent être envisagées.

En éclatant les jets pyrotechniques 24 en plusieurs sous-jets 34 s'étendant selon différentes directions, le ou les dispositifs d'atténuation 32 permettent d'éviter la concentration du ou de chaque jet pyrotechnique 24 en une zone réduite en regard du système modulaire de lancement 1. Ainsi, la zone d'impact du ou de chaque jet pyrotechnique 24 est étalée, ce qui réduit leur effet néfaste sur la ou les parois touchées. En outre, le jet pyrotechnique 24 d'une munition 20 est évacué de façon efficace de sorte qu'il ne risque pas d'endommager les munitions 20 présentes dans d'autres canaux de tir 18.

## Revendications

1. Système modulaire de lancement (1) de munitions (20) comprenant au moins un caisson de réception (4) de munitions formant au moins un canal de tir (18) d'une munition (20) émettant un jet pyrotechnique (24) selon une direction longitudinale (L), le système modulaire comprenant en outre au moins un dispositif d'atténuation (32), **caractérisé en ce que** ledit dispositif d'atténuation (32) comprend au moins un élément brise-jet (35) agencé pour séparer le jet pyrotechnique (24) issu de la munition (20) en au moins deux sous-jets (35) s'étendant chacun selon une direction différente de l'autre sous-jet (35) et de la direction longitudinale (L).

2. Système modulaire de lancement selon la revendication 1, dans lequel le dispositif d'atténuation (32) comprend un corps principal (36) comprenant une paroi tubulaire s'étendant selon un axe sensiblement parallèle à la direction longitudinale (L) entre une entrée (38) du jet pyrotechnique (24) et une sortie (40) du jet pyrotechnique (24), l'élément brise-jet (35) s'étendant au moins dans ou en regard de la sortie (40) selon la direction longitudinale (L) et comprenant au moins une surface de déflection (44) inclinée par rapport à l'axe du corps principal (36).

3. Système modulaire de lancement selon la revendication 2, dans lequel l'élément brise-jet (35) comprend une pluralité d'aubes (46) s'étendant autour de l'axe du corps principal (36), chaque aube (46) comprenant une surface de déflection (44) s'étendant de l'axe du corps principal (36) à la paroi tubulaire du corps principal (36), les aubes (46) étant écartées les unes des autres et définissant entre elles une pluralité de canaux de passage des sous-jets (34) du jet pyrotechnique (24) à la sortie (40) du corps principal (36).

4. Système modulaire de lancement selon la revendication 2, dans lequel les canaux de passage orientent les sous-jets (34) selon des directions divergentes s'écartant de l'axe du corps principal (36) selon la direction longitudinale (L) allant de l'entrée (38) à la sortie (40) du corps principal (36).

5. Système modulaire de lancement selon la revendication 2, dans lequel la surface de déflection (44) de l'élément brise-jet (35) présente une forme sensiblement conique s'étendant selon l'axe du corps principal (36), ladite surface de déflection (44) s'étendant en regard de la sortie (40) du corps principal (36) et s'évasant selon la direction allant de l'entrée (38) à la sortie (40) du corps principal (36).

6. Système modulaire de lancement selon la revendication 5, dans lequel l'élément brise-jet (35) est monté sur un arbre (48) s'étendant dans le corps principal (36) selon l'axe dudit corps principal (L), l'élément brise-jet (35) étant mobile en translation sur ledit arbre (48) entre une position fermée, dans laquelle l'élément brise-jet (35) ferme la sortie (40) du corps principal (36), et une position ouverte, dans laquelle l'élément brise-jet (35) est écarté de la sortie (40) du corps principal (36), l'élément brise-jet (35) se déplaçant de la position fermée à la position ouverte sous l'effet du jet pyrotechnique (24).

7. Système modulaire de lancement selon la revendication 6, dans lequel le dispositif d'atténuation (32) comprend un élément de contrainte (52) contraignant l'élément brise-jet (35) vers la position fermée.

8. Système modulaire de lancement selon la revendication 1, dans lequel le caisson de réception (4) forme une pluralité de canaux de tir (18) de munition, l'élément brise-jet (35) du dispositif d'atténuation (32) s'étendant dans le trajet des jets pyrotechniques (24) issus des munitions (20) placées dans les canaux de tir (18), chaque jet pyrotechnique (24) étant séparé en au moins deux sous-jets (34) s'étendant chacun selon une direction différente de l'autre sous-jet (34) et de la direction longitudinale (L) par ledit élément brise-jet (35).

9. Système modulaire de lancement selon la revendication 8, dans lequel l'élément brise-jet (35) comprend au moins deux surfaces de déflection (44) s'étendant selon des directions de déflection différentes l'une de l'autre et de la direction longitudinale (L), chaque surface de déflection (44) guidant un des sous-jets 34) des jets pyrotechniques (24) selon leur direction de déflection.

10. Plateforme navale comprenant au moins un système modulaire de lancement (1) selon l'une quelconque des revendications 1 à 9.
